# EUROPÄISCHE PATENTSCHRIFT

(11) **EP 2 786 810 B1**
(45) Veröffentlichungstag und Bekanntmachung des Hinweises auf die Patenterteilung: **27.04.2022**
(21) Anmeldenummer: 14001232.9
(22) Anmeldetag: 03.04.2014
(51) Int. Cl.: B07B 13/11, B07B 13/16

(54) **Verfahren zum Trennen und/oder Sortieren von Schüttgütern**
Method for separating and/or sorting of bulk materials
Procédé de séparation et/ou de tri de produits en vrac

(30) Priorität: 06.04.2013 DE 102013006061
(43) Veröffentlichungstag der Anmeldung: 08.10.2014
(73) Patentinhaber: Trenn- und Sortiertechnik GmbH, 89264 Weißenhorn (DE)
(72) Erfinder: Mummert, Nico, 87452 Altusried (DE); Blösch, Günther, 89278 Nersingen (DE)
(74) Vertreter: Baur & Weber Patentanwälte PartG mbB

(56) Entgegenhaltungen:
- EP-A1- 1 990 101
- EP-A2- 0 546 442
- WO-A1-87/04087
- DE-A1- 3 501 777
- JP-A- 2001 121 087

## Beschreibung

Verfahren zum Trennen und/oder Sortieren von Schüttgütern Die Erfindung betrifft ein Verfahren zum Trennen und/oder Sortieren von Schüttgütern, insbesondere von zerkleinertem Schrott zur Rückgewinnung von wiederverwertbaren Wertstoffen. Weiter betrifft die Erfindung eine Vorrichtung zur Durchführung des Verfahrens.

Derartige Verfahren sind aus der Praxis in vielfältigen Ausgestaltungen bekannt, mit welchen bereits eine Vielzahl von Materialien näherungsweise quantitativ voneinander getrennt werden können. Gleichwohl verbleiben Mischungen von Schüttgütern, deren Trennung schwierig oder sogar unmöglich ist.

WO8704087 offenbart ein Verfahren und eine dementsprechende Vorrichtung zum Trennen von Schüttgütern mit einem Rechen am Abwurfrand einer vibrierenden Verteilerrinne.

EP1990101 offenbart ein Verfahren und eine dementsprechende Vorrichtung zum Trennen von Schüttgütern mit einer Luftdüse am Abwurfrand einer vibrierenden Verteilerrinne.

Der Erfindung liegt daher die Aufgabe zu Grunde, ein Verfahren der eingangs genannten Art dahingehend zu verbessern, dass auch derartige Schüttgüter möglichst quantitativ voneinander in Gruppen von Schüttgutsorten getrennt werden können.

Gemäß der Erfindung gelingt dies durch ein Verfahren gemäß dem Anspruch 1, bei welchem zunächst das Schüttgut über einen Trichter, eine Schnecke, ein Förderband oder dergleichen auf eine Verteilerrinne aufgebracht wird, die mit einem Vibrationsantrieb zur flächigen Verteilung des Schüttgutes versehen ist, wodurch das Schüttgut zum Rand der Verteilerrinne wandert und von dort auf eine unterhalb angeordnete Separationsrinne fällt, die schräg angeordnet und ebenfalls mit einem Vibrationsantrieb versehen ist, wodurch eine Trennung des Schüttgutes in zwei Schüttgutsorten erfolgt, nämlich eine in der Separationsrinne aufwärts wandernde und eine abwärts wandernde, die jeweils am oberen bzw. unteren Rand der Separationsrinne getrennt aufgefangen werden können.

Der durch die Erfindung erreichte Vorteil besteht im wesentlichen darin, dass hierdurch auch Materialien voneinander trennbar sind, die bisher durch die bekannten Trennverfahren kaum separiert werden konnten. Von besonderem Vorteil ist hierbei, das bei einer Mischung aus Kupferkabel, Kupferlitzen, Kunststoffen, Leiterplatten, Eisen, Edelstahl, Steinen, Glas sowie NE-Metallen eine Trennung dahingehend möglich ist, dass die für eine Weiterverwertung interessanten Materialien, nämlich die Kupferkabel, Kupferlitzen, Kunststoffe und Leiterplatten, von den übrigen Materialien getrennt werden können.

Die von dem Vibrationsantrieb der Separationsrinne erzeugten Schwingbewegungen erfolgen in der Ebene ihrer Auflagefläche .

Dies fördert die Trennung des Schüttgutes in besonderer Weise.

Am Abwurfrand der Verteilerrinnen erfolgt eine Vorsortierung mit Hilfe eines Rechens. Die einer Wertstoffverwertung zuzuführenden Schüttgutanteile werden hierbei länger auf dem Rechen befördert, während die unerwünschten Beimengungen durch die Zwischenräume des Rechens fallen.

Unterhalb des Abwurfrandes erfolgt eine weitere Vorsortierung mit Hilfe einer die Schüttgutsorten separierenden Luftströmung mittels einer ersten Luftdüse Da die zu separierenden Teile bevorzugt einen erhöhten Luftwiderstand, bezogen auf Ihr Gewicht, aufweisen, erfolgt durch diese Luftströmung bereits eine Vortrennung.

In vergleichbarer Weise wird zur Unterstützung des Trennvorgangs auf der Separationsrinne oberhalb dieser eine Luftströmung mittels einer zweiten Luftdüse erzeugt, da die an sich im Trennprozess auf der Separationsrinne aufwärts sich bewegenden Schüttgutsorten zunächst dazu neigen, abwärts zu rollen.

In vorrichtungsmäßiger Hinsicht ist die Erfindung gekennzeichnet durch eine Vorrichtung zum Trennen und/oder Sortieren von Schüttgütern gemäß dem Gegenstand des Anspruch 3 insbesondere von zerkleinertem Schrott zur Rückgewinnung von wiederverwertbaren Wertstoffen, die zunächst aus einer Verteilerrinne besteht, auf die das Schüttgut über einen Trichter, eine Schnecke, ein Förderband oder dergleichen aufgebracht wird, wobei die Verteilerrinne mit einem Vibrationsantrieb zur flächigen Verteilung des Schüttgutes versehen ist, ferner mit einer unterhalb davon angeordneten, das vom Rand der Verteilerrinne herabfallende Schüttgut aufnehmenden Separationsrinne, die schräg angeordnet und ebenfalls mit einem Vibrationsantrieb zur Trennung des Schüttgutes in zwei Schüttgutsorten versehen ist, sowie mit Auffangbehältnissen für die beiden am oberen bzw. unteren Rand der Separationsrinne anfallenden Schüttgutsorten.

Bei einer derartigen Vorrichtung hat es sich als vorteilhaft erwiesen, wenn die Neigung der Separationsrinne im Bereich zwischen 10° und 18° liegt, da hier die Trennergebnisse besonders optimal sind.

Der Vibrationsantrieb der Separationsrinne ist unterhalb dieser angeordnet und erzeugt Schwingbewegungen in der Ebene ihrer Auflagefläche. Hierbei hat es sich als zweckmäßig erwiesen, wenn der Vibrationshub des Vibrationsantriebs der Separationsrinne im Bereich bis maximal 1,9 mm beträgt.

Hierbei ist es weiter von besonderem Vorteil, wenn der Vibrationsantrieb der Separationsrinne elektromagnetisch ausgebildet ist.

Um eine Vorsortierung des Schüttgutes zu erreichen, bevor dieses auf die Separationsrinne fällt, ist im Rahmen der Erfindung vorgesehen, das am Abwurfrand der Verteilerrinne ein Rechen angeordnet ist. Dieser führt zu einer ersten räumlichen Trennung des Schüttgutes. Bei den üblicherweise zur Anwendung kommenden Materialgrößen des Schüttgutes ist es zweckmäßig, wenn hierbei die lichte Rechenweite im Bereich zwischen 10 und 15 mm liegt.

Weiter hat es sich hierbei als vorteilhaft erwiesen, wenn der Rechen zu seinem freien Ende abwärts unter einem Winkel von etwa 10° geneigt ist.

Um eine weitere Vortrennung zu erreichen, ist unterhalb des Abwurfrandes eine im wesentlichen horizontal ausgerichtete Luftdüse angeordnet, durch deren Luftströmung eine weitere Vorsortierung des Schüttgutes erfolgt.

Schließlich ist es in diesem Sinne zusätzlich von Vorteil, wenn oberhalb der Separationsrinne eine zweite Luftdüse angeordnet ist, deren Luftströmung zur weiteren Unterstützung des Trennvorgangs dient.

Im folgenden wird die Erfindung an einem in der Zeichnung dargestellten Ausführungsbeispiel näher erläutert; es zeigen:
- Fig. 1: eine perspektivische Ansicht der erfindungsgemäßen Vorrichtung,
- Fig. 2: eine schematische Seitenansicht der Vorrichtung gemäß Fig. 1.

Die in der Zeichnung dargestellte Vorrichtung dient zum Trennen und/oder Sortieren von Schüttgütern, insbesondere von zerkleinertem Schrott zur Rückgewinnung von wiederverwertbaren Wertstoffen.

Im einzelnen besteht diese Vorrichtung aus einer Verteilerrinne 1, auf die das Schüttgut über einen in der Zeichnung nicht näher dargestellten Trichter, eine Schnecke, ein Vorderband oder dergleichen aufgebracht wird. Die Verteilerrinne 1 ist hierbei mit einem Vibrationsantrieb 2 versehen, der für eine flächige Verteilung des Schüttgutes sorgt und dieses im Übrigen zu ihrem freien Rand 3 hin transportiert.

Ferner weist die Vorrichtung eine unterhalb der Verteilerrinne 1 angeordnete Separationsrinne 4 auf, die das vom freien Rand 3 der Verteilerrinne 1 herabfallende Schüttgut aufnimmt. Diese Separationsrinne 4 ist schräg angeordnet und ebenfalls mit einem Vibrationsantrieb 5 versehen, wodurch insbesondere wegen der Schrägstellung eine Trennung des Schüttgutes in zwei Schüttgutsorten möglich ist. Somit befinden sich an beiden Enden der Separationsrinne 4 Auffangbehältnisse, die die separierten Schüttgutsorten aufnehmen.

Die eben beschriebene Anordnung erlaubt insbesondere eine Abtrennung von Kupferkabel, Kupferlitzen, Kunststoffe und Leiterplatten, also Wertstoffen von den im Übrigen im Schüttgut mit enthaltenen Steinen, Glas, Eisen und Edelstahl.

Hierbei zeigt sich, dass eine Trennung insbesondere dann sehr erfolgreich ist, wenn die Neigung der Separationsrinne 4 im Bereich zwischen 10° und 18° liegt.

Wie sich aus der Zeichnung ersehen lässt, ist der Vibrationsantrieb 5 der Separationsrinne 4 unterhalb dieser angeordnet und erzeugt Schwingbewegungen, die in der Ebene der Auflagefläche liegen. Um eine optimale Trennung zu erreichen, hat sich gezeigt, dass ein Vibrationshub des Vibrationsantriebs 5 der Separationsrinne 4 von maximal 1,9 mm ausreichend ist. Entscheidend ist jedoch, dass der Vibrationsantrieb 5 der Separationsrinne 4 elektromagnetisch ausgebildet ist.

Wie weiter in der Zeichnung angedeutet ist, befindet sich am Abwurfrand 3 der Verteilerrinne 1 ein Rechen 6, der eine Vorsortierung des Schüttgutes vornimmt. Insbesondere Kabel und Litzen verharren länger auf dem Rechen 6 als das so genannte kubische Material, also Steine und Glas. Bei dem üblicherweise zur Trennung kommenden Schüttgut hat sich eine Rechenweite im Bereich zwischen 10 und 15 mm als zweckmäßig erwiesen. Günstig ist hierbei weiterhin, wenn der Rechen 6 zu seinem freien Ende hin abwärts unter einem Winkel von etwa 10° geneigt ist.

Um den Trennprozess weiter zu optimieren, sind an der Vorrichtung zwei Luftdüsen 7,8 angeordnet, deren Luftströmung eine Vorsortierung vornimmt. Die erste Luftdüse 7 ist unterhalb des Abwurfrandes 3 angeordnet und sorgt dafür, dass das leichtere Material, das im weiteren Trennprozess auf der Separationsrinne 4 aufwärts wandert, bereits in diese Vorzugsrichtung bewegt wird. Die zweite Luftdüse 8 ist knapp oberhalb der Separationsrinne 4 angeordnet und befördert ebenfalls diejenigen Materialien, die auf der Separationsrinne 4 an sich eine Aufwärtsbewegung ausführen, in diese Vorzugsrichtung, da sie nach dem Aüftreffen auf der Separationsrinne 4 zunächst dazu neigen, abwärts zu rollen.

## Patentansprüche

1. Verfahren zum Trennen und/oder Sortieren von Schüttgütern sowie von zerkleinertem Schrott zur Rückgewinnung von wiederverwertbaren Wertstoffen, bei welchem zunächst das Schüttgut über einen Trichter, eine Schnecke, ein Förderband oder dergleichen auf eine Verteilerrinne (1) aufgebracht wird, die mit einem Vibrationsantrieb (2) zur flächigen Verteilung des Schüttgutes versehen ist, wodurch das Schüttgut zum Rand der Verteilerrinne (1) wandert, wobei am Abwurfrand (3) der Verteilerrinne (1) eine Vorsortierung mit Hilfe eines Rechens (6) erfolgt und das Schüttgut sodann von dort auf eine unterhalb angeordnete Separationsrinne (4) fällt, die schräg angeordnet und ebenfalls mit einem Vibrationsantrieb (5) versehen ist, wodurch eine Trennung des Schüttgutes in zwei Schüttgutsorten erfolgt, nämlich eine in der Separationsrinne (4) aufwärts wandernde und eine abwärts wandernde, die jeweils am oberen bzw. unteren Rand der Separationsrinne (4) getrennt aufgefangen werden können, wobei die von dem Vibrationsantrieb (5) der Separationsrinne (4) erzeugten Schwingbewegungen in der Ebene ihrer Auflagefläche erfolgen und unterhalb des Abwurfrandes (3) eine weitere Vorsortierung mit Hilfe einer die Schüttgutsorten separierenden, im wesentlichen horizontalen Luftströmung mittels einer ersten Luftdüse (7) erfolgt.

2. Verfahren nach Anspruch 1, **dadurch gekennzeichnet, daß** zur Unterstützung des Trennvorgangs auf der Separationsrinne (4) oberhalb dieser eine Luftströmung mittels einer zweiten Luftdüse (8) erzeugt wird.

3. Vorrichtung zur Durchführung eines Verfahrens zum Trennen und/oder Sortieren von Schüttgütern sowie von zerkleinertem Schrott zur Rückgewinnung von wiederverwertbaren Wertstoffen, nach den Ansprüchen 1 bis 2, mit einer Verteilerrinne (1), auf die das Schüttgut über einen Trichter, eine Schnecke, ein Förderband oder dergleichen aufgebracht wird, wobei die Verteilerrinne (1) mit einem Vibrationsantrieb (2) zur flächigen Verteilung des Schüttgutes versehen und am Abwurfrand (3) der Verteilerrinne (1) ein Rechen (6) zur Vorsortierung des Schüttgutes angeordnet ist, ferner mit einer unterhalb davon angeordneten, das vom Rand (3) der Verteilerrinne (1) herabfallende Schüttgut aufnehmenden Separationsrinne (4), die schräg angeordnet und ebenfalls mit einem Vibrationsantrieb (5) zur Trennung des Schüttgutes in zwei Schüttgutsorten versehen ist, sowie mit Auffangbehältnissen für die beiden am oberen bzw. unteren Rand der Separationsrinne (4) anfallenden Schüttgutsorten, wobei der Vibrationsantrieb (5) der Separationsrinne (4) unterhalb dieser angeordnet ist und diese zu Schwingbewegungen in der Ebene ihrer Auflagefläche antreibt und unterhalb des Abwurfrandes (3) eine im wesentlichen horizontal ausgerichtete erste Luftdüse (7) angeordnet ist, durch deren Lüftströmung eine weitere Vorsortierung des Schüttgutes erfolgt.

4. Vorrichtung nach Anspruch 3, **dadurch gekennzeichnet, daß** die Neigung der Separationsrinne (4) im Bereich zwischen 10° und 18° liegt.

5. Vorrichtung nach einem der Ansprüche 3 oder 4, **dadurch gekennzeichnet, daß** der Vibrationshub des Vibrationsantriebs (5) der Separationsrinne (4) im Bereich bis maximal 1,9 mm beträgt.

6. Vorrichtung nach einem der Ansprüche 3 bis 5, **dadurch gekennzeichnet, daß** der Vibrationsantrieb (5) der Separationsrinne (4) elektromagnetisch ausgebildet ist.

7. Vorrichtung nach Anspruch 6, **dadurch gekennzeichnet, daß** die lichte Rechenweite im Bereich zwischen 10 und 15 mm liegt.

8. Vorrichtung nach Anspruch 6 oder 7, **dadurch gekennzeichnet, daß** der Rechen (6) zu seinem freien Ende abwärts unter einem Winkel von etwa 10° geneigt ist.

9. Vorrichtung nach einem der Ansprüche 3 bis 8, **dadurch gekennzeichnet, daß** oberhalb der Separationsrinne (4) eine zweite Luftdüse (8) angeordnet ist, deren Luftströmung zur weiteren Unterstützung des Trennvorgangs dient.

## Claims

1. Method for separating and/or sorting bulk material and shredded scrap for the recovery of recyclable materials, in which the bulk material is first deposited via a hopper, an auger, a conveyor belt or the like onto a distribution channel (1) which is provided with a vibration drive (2) for a planar distribution of the bulk material, whereby the bulk material travels to the edge of the distribution channel (1), with pre-sorting taking place at the discharge edge (3) of the distribution channel (1) by means of a rake (6) and the bulk material then being dropped from there onto a separation channel (4) arranged below said distribution channel, which separation channel is arranged at an angle and is also provided with a vibration drive (5), whereby the bulk material is separated into two types of bulk material, namely one traveling upward in the separation channel (4) and one traveling downward, each being able to be caught separately at the upper and lower edges, respectively, of the separation channel (4), the oscillatory movements generated by the vibration drive (5) of the separation channel (4) taking place in the plane of its support surface and further pre-sorting taking place below the discharge edge (3) using a substantially horizontal air flow, which separates the types of bulk material, by means of a first air nozzle (7).

2. Method according to claim 1, **characterized in that** in order to support the separating process on the separation channel (4) an air flow is generated above said channel by means of a second air nozzle (8).

3. Device for carrying out a method for separating and/or sorting bulk material and shredded scrap for the recovery of recyclable materials, according to claims 1 to 2, comprising a distribution channel (1) onto which the bulk material is deposited via a hopper, an auger, a conveyor belt or the like, wherein the distribution channel (1) is provided with a vibration drive (2) for a planar distribution of the bulk material and a rake (6) for pre-sorting the bulk material is arranged on the discharge edge (3) of the distribution channel (1), also comprising a separation channel (4) which is arranged below the distribution channel and which receives the bulk material that falls down from the edge (3) of the distribution channel (1), which separation channel is arranged at an angle and is also provided with a vibration drive (5) for separating the bulk material into two types of bulk material, and comprising collecting containers for the two types of bulk material produced at the upper and lower edges of the separation channel (4), wherein the vibration drive (5) of the separation channel (4) is arranged below said channel and drives oscillating movements in the plane of its support surface and a substantially horizontally aligned first air nozzle (7) is arranged below the discharge edge (3), with further pre-sorting of the bulk material taking place by means of the air flow of said nozzle.

4. Device according to claim 3, **characterized in that** the inclination of the separation channel (4) is in the range of between 10° and 18°.

5. Device according to either claim 3 or claim 4, **characterized in that** the vibration stroke of the vibration drive (5) of the separation channel (4) is in the range of up to a maximum of 1.9 mm.

6. Device according to any of claims 3 to 5, **characterized in that** the vibration drive (5) of the separation channel (4) is electromagnetic.

7. Device according to claim 6, **characterized in that** the clear rake width is in the range of between 10 and 15 mm.

8. Device according to either claim 6 or claim 7, **characterized in that** the rake (6) is inclined downward at an angle of approximately 10° toward its free end.

9. Device according to any of claims 3 to 8, **characterized in that** a second air nozzle (8) is arranged above the separation channel (4), the air flow of which nozzle is used to further support the separating process.

## Revendications

1. Procédé de séparation et/ou de tri de matières en vrac et de ferrailles broyées pour la récupération de matières de valeur recyclables, dans lequel la matière en vrac est d'abord amenée, par l'intermédiaire d'une trémie, d'une vis sans fin, d'un bande transporteuse ou similaire, sur un canal de distribution (1), lequel est pourvu d'un entraînement à vibration (2) pour la distribution en surface de la matière en vrac, ce qui amène la matière en vrac vers le bord du canal de distribution (1), un pré-tri à l'aide d'un grillage (6) ayant lieu sur le bord de décharge (3) du canal de distribution (1) et la matière en vrac étant ensuite transportée à partir de là vers un canal de séparation (4) disposé en dessous, lequel est disposé en biais et est également pourvu d'un entraînement à vibration (5), ce qui amène la matière en vrac à être séparée en deux types de matière en vrac, à savoir l'une se déplaçant vers le haut dans le canal de séparation (4) et l'autre s'y déplaçant vers le bas, lesquelles peuvent respectivement être collectées séparément sur le bord supérieur ou inférieur du canal de séparation (4), les mouvements oscillants générés par l'entraînement à vibration (5) du canal de séparation (4) ayant lieu dans le plan de sa surface d'appui et un pré-tri supplémentaire ayant lieu en dessous du bord de décharge (3) à l'aide d'un flux d'air séparant les types de matières en vrac et sensiblement horizontal au moyen d'une première buse d'air (7).

2. Procédé selon la revendication 1, **caractérisé en ce que** pour soutenir le processus de séparation sur le canal de séparation (4), un flux d'air est généré au-dessus de ce dernier au moyen d'une seconde buse d'air (8).

3. Dispositif de réalisation d'un procédé de séparation et/ou de tri de matières en vrac et de ferrailles broyées pour la récupération de matières de valeur recyclables selon les revendications 1 à 2, comportant un canal de distribution (1) sur lequel la matière en vrac est amenée par l'intermédiaire d'une trémie, d'une vis sans fin, d'une bande transporteuse ou similaire, le canal de distribution (1) étant pourvu d'un entraînement à vibration (2) pour la distribution en surface de la matière en vrac et un grillage (6) pour le pré-tri de la matière en vrac étant disposé sur le bord de décharge (3) du canal de distribution (1), comportant en outre un canal de séparation (4) disposé en dessous dudit grillage et recevant la matière en vrac tombant du bord (3) du canal de distribution (1), lequel canal de séparation est disposé en biais et est pourvu également d'un entraînement à vibration (5) pour séparer la matière en vrac en deux types de matières en vrac, comportant également des récipients collecteurs destinés aux deux types de matières en vrac tombant sur les bords supérieur et inférieur du canal de séparation (4), l'entraînement à vibration (5) du canal de séparation (4) étant disposé en dessous de ce dernier et l'entraînant en des mouvements oscillants dans le plan de sa surface d'appui et une première buse d'air (7) alignée sensiblement horizontalement étant disposée en dessous du bord de décharge (3), un autre pré-tri de la matière en vrac ayant lieu grâce au flux d'air généré par ladite buse d'air.

4. Dispositif selon la revendication 3, **caractérisé en ce que** l'inclinaison du canal de séparation (4) est comprise dans une plage entre 10° et 18°.

5. Dispositif selon l'une des revendications 3 ou 4, **caractérisé en ce que** la course de vibration de l'entraînement à vibration (5) du canal de séparation (4) est comprise dans une plage allant jusqu'à 1,9 mm au plus.

6. Dispositif selon l'une des revendications 3 à 5, **caractérisé en ce que** l'entraînement à vibration (5) du canal de séparation (4) est conçu de façon électromagnétique.

7. Dispositif selon la revendication 6, **caractérisé en ce que** la largeur de grillage libre est comprise entre 10 et 15 mm.

8. Dispositif selon la revendication 6 ou 7, **caractérisé en ce que** le grillage (6), au niveau de son extrémité libre, est incliné vers le bas d'un angle d'environ 10°.

9. Dispositif selon l'une des revendications 3 à 8, **caractérisé en ce qu'**une seconde buse d'air (8) est disposée au-dessus du canal de séparation (4), dont le flux d'air sert à soutenir davantage le processus de séparation.
